# EUROPÄISCHE PATENTSCHRIFT

(11) **EP 2 476 994 B1**
(45) Veröffentlichungstag und Bekanntmachung des Hinweises auf die Patenterteilung: **27.03.2013**
(21) Anmeldenummer: 11150970.9
(22) Anmeldetag: 14.01.2011
(51) Int. Cl.: F42D 3/04

(54) **Sprengverfahren und Anordnung mehrerer Bohrlöcher zur Befüllung mit Sprengmittel**
Explosion method and assembly of multiple boreholes for filling with explosives
Procédé d'explosion et agencement de plusieurs trous de forage pour le remplissage par des explosifs

(43) Veröffentlichungstag der Anmeldung: 18.07.2012
(73) Patentinhaber: Lohr, Anita, 92245 Kümmersbruck (DE)
(72) Erfinder: Lohr, Anita, 92245 Kümmersbruck (DE)
(74) Vertreter: Benninger, Johannes

(56) Entgegenhaltungen:
- WO-A2-98/30864
- DE-U- 1 862 661
- US-A1- 2003 019 383

## Beschreibung

Die vorliegende Erfindung betrifft ein Sprengverfahren für Gesteinsschichten und dergleichen mit den Merkmalen des unabhängigen Anspruchs 1 sowie eine Anordnung mehrerer Bohrlöcher zur Befüllung mit Sprengmittel.

Aus dem Stand der Technik sind bereits Sprengverfahren bekannt, welche insbesondere zum Sprengen von Gesteinsschichten ihre Verwendung finden können. So ist in der WO 2005/033618 A1 ein Sprengverfahren bekannt, bei welchem in einem Bohrloch verschiedene Schichten Sprengstoff angeordnet sind. Die Sprengstoffschichten sind hierbei jeweils mit einem Zünder versehen. Um eine zuverlässige, homogene und hinsichtlich seiner Intensität optimierte Sprengung zu gewährleisten, hat sich in der Praxis häufig gezeigt, dass eine vorherige Entwässerung des Bohrlochs diesen Anforderungen zugute kommt oder sogar notwendig sein kann, beispielsweise bei Verwendung von Schwarzpulver oder anderer feuchtigkeitsempfindlicher Sprengstoffe.

Um ein Bohrloch zu entwässern, werden im Stand der Technik mehrere Möglichkeiten vorgeschlagen. So zeigt bspw. die EP 0 019 683 A2 eine Entwässerungsvorrichtung zur Entwässerung abfallend gerichteter Bohrlöcher. Die Entwässerungsvorrichtung beinhaltet ein Kugelventil und zwei Rohranschlüsse. Weiter ist eine Druckluftleitung vorhanden, mittels welcher Wasser über die Rohranschlüsse aus dem Bohrloch heraus transportiert werden kann.

In der US 2003 / 019 383 A1 (Startpunkt für die unabhängigen Ansprüche 1,6,7) wird eine Sprengmethode offenbart, bei welcher annähernd vertikale Sprenglöcher mit benachbarten, annähernd horizontalen Sprenglöchern gezeigt werden. Hierbei erfolgt der Abtransport von Flüssigkeit durch das jeweilige Bohrloch, in dem sich die Flüssigkeit befindet.

Ferner wird in der DE 18 62 661 U eine mit Druckluft betreibbare Bohrlochentwässerungsvorrichtung offenbart. Die Pumpe umfasst einen Pumpenzylinder und ein Tauchrohr. Damit Flüssigkeit aus dem Bohrloch über das Tauchrohr entweichen kann, wird über den Pumpenzylinder Druck erzeugt. Aufgrund der in der Praxis häufig vertikal ausgebildeten Bohrlöcher, muss Wasser, um aus dem Bohrloch transportiert werden zu können, einen großen Höhenunterschied überwunden, woraus ein hoher Energiebedarf für die Pumpen zum Befördern des Wassers aus dem Bohrloch resultiert.

Um den Sprengvorgang möglichst effektiv und störungsfrei durchführen zu können, ist es erforderlich, die in den Bohrlöchern zusammenlaufende, eindringende oder bereits befindliche Feuchtigkeit zu reduzieren und nach Möglichkeit weitgehend zu entfernen. Die vorrangige Aufgabe der Erfindung besteht darin, eine Möglichkeit zur Sprengung von Gesteinsschichten zur Verfügung zu stellen, bei welcher Flüssigkeit, insbesondere Wasser, aus einem Bohrloch auf unkomplizierte und energieeffiziente Art und Weise beseitigt werden kann.

Diese Aufgabe der Erfindung wird durch den Gegenstand mit den Merkmalen der unabhängigen Ansprüche gelöst.

Das Sprengverfahren der vorliegenden Erfindung ist geeignet für Gesteinsschichten. Insbesondere kann das vorliegende Verfahren für wasserführende Gesteinsschichten, welche zumindest teilweise aus Granitgestein bestehen, verwendet werden. Das Verfahren sieht vor, dass in einem ersten Schritt ein erstes vertikales Bohrloch oder mehrere vertikale erste Bohrlöcher in die Gesteinsschicht eingebracht werden. Diese Bohrungen können beispielsweise mittels aus dem Stand der Technik bekannter Bohrvorrichtungen und -verfahren erfolgen. Der Durchmesser des Bohrlochs und die Tiefe des Bohrlochs können im Rahmen der vorliegenden Erfindung einer Vielzahl von Variationen unterliegen. Beispielsweise kann der Durchmesser des ersten Bohrlochs zumindest annäherungsweise 100mm betragen. Auch größere Bohrlöcher, je nach Bedarf, bspw. auch bis zu 300mm, sind im Rahmen der vorliegenden Erfindung vorstellbar. Das erste Bohrloch wird nun derart in die Gesteinsschicht eingebracht, dass es in einem ersten vordefinierten Winkel zu einer vertikalen Achse verläuft. Dieser Winkel kann beispielsweise zwischen 0º und einem sinnvollen spitzen Winkel von bis zu 90º Grad betragen.

Weiterhin erfolgt hierauf das Einbringen mindestens eines mit dem ersten Bohrloch in fluidisch leitender Verbindung stehenden zweiten Bohrlochs bzw. weiterer zweiter Bohrlöcher in die Gesteinsschicht, welche(s) in einem zweiten vordefinierten Winkel zu einer horizontalen Achse verläuft bzw. verlaufen. Nicht zwingend muss lediglich ein weiteres zweites Bohrloch vorhanden sein, denn es können in einigen Ausführungsformen zwei, drei oder mehr zweite Bohrlöcher mit dem ersten Bohrloch fluidisch leitend in Verbindung stehen. Der Verlauf des weiteren Bohrlochs weist gegenüber dem Verlauf des ersten Bohrlochs eine geringere Steigung auf. Beim Abtransport von Flüssigkeit/Wasser durch das zweite Bohrloch anstelle des Abtransportes von Flüssigkeit/Wasser auf direktem Wege durch das erste Bohrloch, muss erfindungsgemäß eine geringere Höhendifferenz überwunden werden, woraus ein reduzierter Energiebedarf zur Beförderung der Flüssigkeit/Wasser resultiert.

Ist das zweite Bohrloch in die Gesteinsschicht eingebracht, so wird in einem weiteren Verfahrensschritt nun Flüssigkeit/Wasser, welche sich im ersten Bohrloch befindet, über das zweite Bohrloch abgeleitet. In einer bevorzugten Ausführungsform kann das zweite Bohrloch mit einer horizontalen Achse einen spitzen Winkel einschließen. Hierbei kann das zweite Bohrloch beispielsweise eine negative Steigung aufweisen. Zusätzliche Hilfsmittel, wie beispielsweise Pumpvorrichtungen, sind bei dieser Ausführungsform der vorliegenden Erfindung nicht nötig, da Wasser nun selbständig vom ersten Bohrloch über das zweite Bohrloch abfließen kann. Auch bietet das erfindungsgemäße Verfahren den Vorteil, dass Flüssigkeit, welche zu einem späteren Zeitpunkt in das Bohrloch fließt, auf direktem Wege wieder abgeleitet werden kann.

Im Hinblick auf den Verlauf des ersten Bohrlochs und des zweiten Bohrlochs können diese derart ausgebildet sein, dass das erste Bohrloch mit der vertikalen Achse einen spitzen Winkel einschließt und das zweite Bohrloch mit der horizontalen Achse einen weiteren spitzen Winkel einschließt. In einer weiteren Ausführungsform kann der erste vordefinierte Winkel zwischen vertikaler Achse und erstem Bohrloch zumindest annäherungsweise 0º betragen und der zweite vordefinierte Winkel zwischen zweitem Bohrloch und horizontaler Achse als spitzer Winkel ausgebildet sein. Ferner können das erste Bohrloch und das zweite Bohrloch miteinander einen spitzen Winkel einschließen. Weiter kann der Durchmesser des ersten Bohrlochs beispielsweise größer als der Durchmesser des zweiten Bohrlochs ausgebildet sein. Ebenso möglich sind jedoch Varianten, bei denen die Durchmesser der ersten und zweiten Bohrlöcher gleich sind oder bei denen der Durchmesser des ersten Bohrlochs kleiner ist als der Durchmesser des zweiten Bohrlochs.

Die Durchmesser für die Bohrlöcher richten sich sinnvollerweise nach den jeweils eingesetzten Sprengmitteln; so erfordert ein Sprengstoff mit relativ hohem spezifischem Gewicht ein kleineres Bohrloch als bspw. ein Sprengstoff mit geringem spezifischem Gewicht.

Ein wesentlicher Vorteil des erfindungsgemäßen Verfahrens besteht u.a. darin, dass beide Bohrlöcher - sowohl das erste als auch das zweite Bohrloch -jeweils mit Sprengmittel beladen werden und zur Sprengung genutzt werden können, wodurch sich die Effektivität der Sprengung verbessern und der Einsatz an Sprengmitteln reduzieren lässt.

Die vorliegende Erfindung betrifft zudem in einer Ausführungsform eine Anordnung eines ersten Bohrlochs und eines zweiten Bohrlochs in einer Gesteinsschicht für ein Sprengverfahren. Das erste Bohrloch und das zweite Bohrloch können hierbei hinsichtlich ihres Verlaufs ein V ausbilden. Auch kann das zweite Bohrloch entgegen der horizontalen Achse und fallend um einen Winkel von weniger als 90º angeordnet sein.

In einer bevorzugten Ausführungsform der vorliegenden Erfindung können mehrere erste Bohrlöcher in Reihe in die Gesteinsschicht eingebracht sein und jeweils mit mindestens einem zweiten Bohrloch in fluidisch leitende Verbindung gebracht sein. Beispielsweise kann eine Sprengung zunächst an den äußeren der in Reihe angeordneten Bohrlöchern beginnen und sich von dort aus zu den übrigen Bohrlöchern fortsetzen.

Durch das erfindungsgemäße Verfahren ist es möglich, neben allen anderen bekannten und behördlich zugelassenen Gesteinssprengstoffen, hiervon insbesondere ANC- oder AnFO-Sprengstoffe oder andere Sprengstoffe einzusetzen, die handhabungssicher, umweltfreundlich sind und deutlich weniger für missbräuchliche Zwecke verwendet werden können.

Im Folgenden sollen Ausführungsbeispiele die Erfindung und ihre Vorteile anhand der beigefügten Figuren näher erläutern. Weitere Merkmale, Ziele und Vorteile der vorliegenden Erfindung gehen aus der nun folgenden detaillierten Beschreibung einer bevorzugten Ausführungsform der Erfindung hervor, die als nicht einschränkendes Beispiel dient und auf die beigefügten Zeichnungen Bezug nimmt.

Figur 1 zeigt eine schematische Ansicht einer Ausführungsform eines erfindungsgemäßen Sprengverfahrens und einer erfindungsgemäße Anordnung eines ersten und eines zweiten Bohrlochs.

Figur 2 zeigt eine schematische Ansicht einer weiteren Ausführungsform eines erfindungsgemäßen Sprengverfahrens und einer erfindungsgemäßen Anordnung eines ersten und eines zweiten Bohrlochs.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele da, wie das erfindungsgemäße Sprengverfahren oder das erfindungsgemäße Sprengbild ausgestaltet sein können und stellen keine abschließende Begrenzung dar.

Figur 1 zeigt eine schematische Ansicht einer Ausführungsform eines erfindungsgemäßen Sprengverfahrens 1 und einer erfindungsgemäßen Anordnung 3 eines ersten Bohrlochs 9 und eines zweiten Bohrlochs 11. Das Sprengverfahren 1 ist zum Sprengen von Gesteinsschichten 5, vorliegend durch Granit 7 ausgebildet, geeignet. Im Hinblick auf die in Figur 1 gezeigte Ausführungsform weist ein erstes Bohrloch 9 einen Verlauf zur vertikalen Achse V in einem ersten vordefinierten Winkel auf, der 0º beträgt. Das zweite Bohrloch 11 steht fluidisch leitend mit dem ersten Bohrloch 9 in Verbindung. Das zweite Bohrloch 11 schließt mit der horizontalen Achse H einen spitzen Winkel β ein. Der Verlauf des ersten Bohrlochs 9 ist zusammen mit dem Verlauf des zweiten Bohrlochs 11 V-förmig ausgebildet. Im Inneren des ersten und des zweiten Bohrlochs 9 und 11 ist Sprengladung (nicht dargestellt) angeordnet.

Figur 2 zeigt eine schematische Ansicht einer weiteren Ausführungsform eines erfindungsgemäßen Sprengverfahrens 1 und einer erfindungsgemäßen Anordnung 3 eines ersten Bohrlochs 9 und eines zweiten Bohrlochs 11. Der Verlauf des Bohrlochs 9 ist zusammen mit dem Verlauf des Kanals 11 ebenso in der Ausführungsform der Figur 2 V-förmig ausgebildet. Das Bohrloch 9 verläuft in einem ersten vordefinierten spitzen Winkel α zu einer vertikalen Achse V. Der Kanal 11 verläuft in einem zweiten vordefinierten Winkel β zu der horizontalen Achse H, dessen Wert zumindest annäherungsweise 0º beträgt.

Durch das erfindungsgemäße Verfahren ist es möglich, neben allen anderen bekannten und behördlich zugelassenen Gesteinssprengstoffen, hiervon insbesondere ANC- oder AnFO-Sprengstoffe oder andere Sprengstoffe einzusetzen, die handhabungssicher, umweltfreundlich sind und deutlich weniger für missbräuchliche Zwecke verwendet werden können.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen. Insbesondere hinsichtlich der Anordnung des Bohrlochs und des Kanals zueinander, ohne den Schutzbereich der nachstehenden Ansprüche zu verlassen.

### Bezugszeichenliste:

- 1: Sprengverfahren
- 3: Anordnung
- 5: Gesteinsschicht
- 7: Granit
- 9: Bohrloch
- 11: Kanal
- α: Erster vordefinierter Winkel
- β: Zweiter vordefinierter Winkel
- V: Vertikale Achse
- H: Horizontale Achse

## Patentansprüche

1. Sprengverfahren (1) für Gesteinsschichten (5) und dergleichen, umfassend folgende Verfahrensschritte:
- Einbringen eines ersten Bohrlochs (9) in die Gesteinsschicht (5), welches in einem ersten vordefinierten Winkel (α) zu einer vertikalen Achse (V) verläuft, und
- Einbringen eines mit dem ersten Bohrloch (9) in fluidisch leitender Verbindung stehenden zweiten Bohrlochs (11) in die Gesteinsschicht (5), welches in einem zweiten vordefinierten Winkel (β) zu einer horizontalen Achse (H) verläuft, wobei der Verlauf des zweiten Bohrlochs (11) gegenüber dem Verlauf des ersten Bohrlochs (9) eine geringere Steigung ausgebildet hat, so dass beim Abtransport von Flüssigkeit durch das zweite Bohrloch (11) anstelle des Abtransportes von Flüssigkeit durch das erste Bohrloch (9) eine geringere Höhendifferenz überwunden werden muss,
- Ableiten von sich im ersten Bohrloch (9) befindlicher Flüssigkeit durch das zweite Bohrloch (11) und
- Zuführen einer Sprengladung mit Zünder in das erste Bohrloch (9) oder in das erste (9) und das zweite Bohrloch (11) und
- Zünden der Sprengladung.

2. Sprengverfahren (1) nach Anspruch 1, wobei das erste Bohrloch (9) mit der vertikalen Achse (V) einen spitzen Winkel (α) einschließt und wobei das zweite Bohrloch (11) mit der horizontalen Achse (H) einen spitzen Winkel einschließt.

3. Sprengverfahren (1) nach Anspruch 1, wobei der erste vordefinierte Winkel (α) zumindest annäherungsweise 0º beträgt und der zweite vordefinierte Winkel (β) als spitzer Winkel ausgebildet ist.

4. Sprengverfahren (1) nach einem der Ansprüche 1 bis 3, wobei das erste Bohrloch (9) und das zweite Bohrloch (11) miteinander einen spitzen Winkel einschließen.

5. Sprengverfahren (1) nach einem der Ansprüche 1 bis 4, wobei der Durchmesser des ersten Bohrlochs (9) größer als der Durchmesser des zweiten Bohrlochs (11) ausgebildet ist.

6. Anwendung eines Sprengverfahrens (1) nach einem der Ansprüche 1 bis 5 für Gesteinsschichten (5), welche zumindest teilweise aus Granitgestein (7) ausgebildet sind.

7. Anordnung eines ersten Bohrlochs (9) und eines zweiten Bohrlochs (11) in einer Gesteinsschicht (5) für ein Sprengverfahren (1) gemäß einem oder mehreren der Ansprüche 1 bis 6, bei welchem das erste Bohrloch (9) und das zweite Bohrloch (11) hinsichtlich ihres Verlaufs miteinander ein V ausbilden.

8. Anordnung nach Anspruch 7, bei welcher das zweite Bohrloch (11) entgegen der horizontalen Achse (H) und fallend um einen Winkel (β) von weniger als 90º geneigt ist.

9. Anordnung nach Anspruch 7 oder 8, bei welcher mehrere erste Bohrlöcher in Reihe in die Gesteinsschicht (5) eingebracht sind und bei welcher die mehreren ersten Bohrlöcher (9) mit jeweils mindestens einem zweiten Bohrloch (11) in fluidisch leitende Verbindung gebracht sind.

## Claims

1. A rock blasting method (1) for layers of rock (5) and the like materials, comprising the following process steps:
- Introducing a first borehole (9) into the layer of rock (5), with said borehole running at a predefined angle (α) to a vertical axis (V), and
- introducing a second borehole (11) into the layer of rock (5), with said second borehole (11) being in a fluidically conductive connection with the first borehole (9), and with said second borehole (11) running at a second predefined angle (β) to a horizontal axis (H), wherein the second borehole (11) is slightly inclined in relation to the first borehole (9) in order to reduce the height difference that has to be overcome when liquid is discharged through the second borehole (11) rather than being discharged through the first borehole (9),
- discharging any liquid present in the first borehole (9) through the second borehole (11), and
- inserting an explosive charge with fuse into the first borehole (9) or into the first (9) and second borehole (11), and
- igniting the explosive charge.

2. The rock blasting method (1) according to claim 1, wherein the first borehole (9) encloses an acute angle (α) with the vertical axis (V), and wherein the second borehole (11) encloses an acute angle with the horizontal axis (H).

3. The rock blasting method (1) according to claim 1, wherein the first predefined angle (α) at least approximates 0 degrees, and wherein the second predefined angle (β) forms an acute angle.

4. The rock blasting method (1) according to one of the claims 1 to 3, wherein the first borehole (9) and the second borehole (11) enclose an acute angle.

5. The rock blasting method (1) according to one of the claims 1 to 4, wherein the first borehole (9) has a diameter larger than the second borehole (11).

6. An application of the rock blasting method (1) according to one of the claims 1 to 5 for layers of rock (5) which, at least in part, consist of granite.

7. A disposition of a first borehole (9) and a second borehole (11) in a layer of rock (5) for a rock blasting method (1) according to one of the claims 1 to 6, wherein the first borehole (9) and the second borehole (11) run in relation to each other in such a manner as to form a V.

8. The disposition according to claim 7, wherein the second borehole (11) is slanted in relation to the horizontal axis (H) and downward by an angle () of less than 90 degrees.

9. The disposition according to claim 7 or 8, wherein a multitude of first boreholes are introduced into the layer of rock (5) in a row, and wherein the multitude of first boreholes (9) are each brought into a fluidically conductive connection with at least one second borehole (11).

## Revendications

1. Procédé d'explosion (1) pour des couches de roche (5) et similaires, comprenant les étapes de procédé suivantes:
- réalisation d'un premier trou de forage (9) dans la couche de roche (5), qui s'étend à un premier angle prédéfini (α) par rapport à un axe vertical (V), et
- réalisation d'un second trou de forage (11) dans la couche de roche (5), qui est en communication fluidique avec ledit premier trou de forage (9) et qui s'étend à un deuxième angle prédéfini (β) par rapport à un axe horizontal (H), l'allure dudit second trou de forage (11) par rapport à l'allure dudit premier trou de forage (9) formant une pente ascendante plus faible de sorte que, lorsque du liquide est évacué à travers ledit second trou de forage (11) au lieu d'être évacué à travers ledit premier trou de forage (9), la différence d'altitude à surmonter est plus petite,
- évacuation de liquide se trouvant à l'intérieur dudit premier trou de forage (9), à travers ledit second trou de forage (11), et
- amenée d'une charge explosive avec amorce au premier trou de forage (9) ou aux premier (9) et second (11) trous de forage et
- amorçage de la charge explosive.

2. Procédé d'explosion (1) selon la revendication 1, dans lequel ledit premier trou de forage (9) et l'axe vertical (V) incluent un angle aigu (α) et dans lequel ledit second trou de forage (11) et l'axe horizontal (H) incluent un angle aigu.

3. Procédé d'explosion (1) selon la revendication 1, dans lequel ledit premier angle prédéfini (α) est au moins approximativement de 0° et ledit deuxième angle prédéfini (β) est réalisé comme angle aigu.

4. Procédé d'explosion (1) selon l'une quelconque des revendications 1 à 3, dans lequel ledit premier trou de forage (9) et ledit second trou de forage (11) incluent l'un avec l'autre un angle aigu.

5. Procédé d'explosion (1) selon l'une quelconque des revendications 1 à 4, dans lequel le diamètre du premier trou de forage (9) est réalisé de manière à être plus grand que le diamètre du second trou de forage (11).

6. Application d'un procédé d'explosion (1) selon l'une quelconque des revendications 1 à 5, pour des couches de roche (5) qui sont réalisées au moins en partie en pierre granitique (7).

7. Disposition d'un premier trou de forage (9) et d'un second trou de forage (11) dans une couche de roche (5) pour un procédé d'explosion (1) selon l'une ou plusieurs des revendications 1 à 6, dans lequel ledit premier trou de forage (9) et ledit second trou de forage (11), en ce qui concerne leur allure, forment l'un avec l'autre une V.

8. Disposition selon la revendication 7, dans laquelle ledit second trou de forage (11) est incliné à l'opposé de l'axe horizontal (H) et en descendant d'un angle (β) inférieur à 90°.

9. Disposition selon la revendication 7 ou 8, dans laquelle une pluralité de premiers trous de forage sont réalisés en ligne dans la couche de roche (5) et dans laquelle lesdits plusieurs premiers trous de forage (9) sont mis chacun en communication fluidique avec au moins un second trou de forage (11).
